# EUROPÄISCHE PATENTSCHRIFT

(11) **EP 3 295 830 B1**
(45) Veröffentlichungstag und Bekanntmachung des Hinweises auf die Patenterteilung: **02.10.2019**
(21) Anmeldenummer: 17180858.7
(22) Anmeldetag: 12.07.2017
(51) Int. Cl.: A47C 7/54

(54) **STUHL MIT EINER VERBINDUNGSANORDNUNG, VERFAHREN ZUR HERSTELLUNG EINER VERBINDUNGSANORDNUNG**
CHAIR WITH A CONNECTION ASSEMBLY, METHOD FOR PRODUCING A CONNECTING ASSEMBLY
CHAISE AVEC UN SYSTÈME DE LIAISON, PROCÉDÉ DE FABRICATION D'UN SYSTÈME DE LIAISON

(30) Priorität: 14.09.2016 DE 102016217502
(43) Veröffentlichungstag der Anmeldung: 21.03.2018
(73) Patentinhaber: Sedus Stoll AG, 79761 Waldshut (DE)
(72) Erfinder: Maier, Peter, 79737 Herrischried (DE); Buntru, Kurt, 79780 Waldshut-Eberfingen (DE)
(74) Vertreter: Isarpatent

(56) Entgegenhaltungen:
- US-A- 4 219 235
- US-A- 4 586 750
- US-A1- 2003 164 638
- US-A1- 2015 245 714

## Beschreibung

### GEBIET DER ERFINDUNG

Die vorliegende Erfindung betrifft eine Verbindungsanordnung für einen oder in einem Stuhl, insbesondere Konferenz- oder Bürostuhl, ein Verfahren zur Herstellung einer solchen Verbindungsanordnung sowie einen Stuhl mit einer solchen Verbindungsanordnung.

### TECHNISCHER HINTERGRUND

Obwohl die vorliegende Erfindung sowie die ihr zugrunde liegende Problematik nachstehend in Bezug auf Bürodrehstühle näher beschrieben wird ist sie darauf nicht beschränkt, sondern auf vielfältige Stühle, insbesondere Konferenz- oder Bürostühle, übertragbar.

Bürodrehstühle weisen zumeist eine Schwenkmechanik und eine Armlehne auf. Dabei und existieren vielfältige Ausgestaltungen von Schwenkmechaniken, Armlehnen und deren Anbindung. Ein Armlehnenträger ist typischerweise an einem Sitzträger befestigt ist. Ein derartiger Stuhl sowie ein derartiger Armlehnenträger sind beispielsweise in der DE 10 2008 042 974 B3 beschrieben.

Daneben existieren auch Ausführungen eines Bürodrehstuhls mit Schwenkmechanik, bei welchen ein Armlehnenträger an einem Rückenlehnenträger angelenkt ist. Ein solcher Bürodrehstuhl ist beispielsweise in der US 2002/0149247 A1 beschrieben.

Die Dokumente US 2003/164638 A1 und US 4 586 750 A offenbaren Bürodrehstühle gemäß dem Stand der Technik.

Nachteilig ist eine derartige Anlenkung mit einer Vielzahl von Einzelteilen gestaltet, was die Montage erschwert. Darüber hinaus ist die Anlenkung zu großen Teilen von außen sichtbar, was unter Designaspekten nachteilig ist.

Zudem sind Basis und Lenker einer Schwenkmechanik dieses Bürodrehstuhls relativ massiv ausgelegt und weisen eine in die Schwenkmechanik integrierte Rückstellfeder auf. Insgesamt wird daher einen relativ großer Bauraum benötigt. Ferner ist der gesamte Aufbau eines derartigen Bürodrehstuhls sehr massiv, was das Gewicht erhöht und insbesondere unter Designaspekten nachteilig ist.

### ZUSAMMENFASSUNG DER ERFINDUNG

Vor diesem Hintergrund liegt der vorliegenden Erfindung die Aufgabe zugrunde, eine verbesserte Verbindungsanordnung für einen Stuhl anzugeben.

Erfindungsgemäß wird diese Aufgabe durch eine Verbindungsanordnung mit den Merkmalen des Patentanspruchs 1 und/oder durch ein Verfahren mit den Merkmalen des Patentanspruchs 10 und/oder einen Stuhl mit den Merkmalen des Patentanspruchs 12 gelöst.

Die der vorliegenden Erfindung zugrunde liegende Idee besteht darin, einen Armlehnenträger mittels eines in dem Armlehnenträger fixierten Lagerbolzens drehbar an einen Rückenlehnenträger zu koppeln.

Vorteilhaft ist auf diese Weise eine drehbare Anlenkung und damit die Möglichkeit der Integration in einen vorbestimmten Bewegungsablauf eines Stuhls, beispielsweise eine Synchronbewegung, geschaffen.

Die drehbare Anlenkung kommt dabei mit einem Minimum von Einzelteilen aus. Somit ist die erfindungsgemäße Verbindungsanordnung sehr einfach und kostengünstig zu montieren. Darüber hinaus können über die Verbindungsanordnung vorteilhaft Rücklehnkräfte übertragen werden. Dies eröffnet die Möglichkeit, den Armlehnenträger als Kraftspeicherelement einer Schwenkmechanik des Stuhls einzusetzen.

Besonders vorteilhaft kann der Lagerbolzen ferner derart in dem Armlehnenträger, insbesondere an einer dem Rückenlehnenträger zugewandten Seite, fixiert sein, dass er von außen unsichtbar ist. Beispielsweise kann er dazu in der Herstellung an der dem Rückenlehnenträger zugewandten Seite eingelassen oder in einem Sackloch teilweise versenkt werden.

Darüber hinaus kommt die erfindungsgemäße Verbindungsanordnung mit besonders wenig Bauraum aus. Insbesondere ist der Lagerbolzen dazu erfindungsgemäß in einen schmalen Querschnitt des Armlehnenträgers fixierbarbar. Beispielsweise kann eine Höhe des Querschnitts kleiner als ein Fünffaches eines Kerndurchmessers des Lagerbolzens sein. Auf diese Weise ist ein besonders schlankes Design eines Armlehnenträgers ermöglicht.

Die Fixierung des Lagerbolzens umfasst vorzugsweise eine Festlegung aller Freiheitsgrade gegenüber dem Armlehnenträger. Insbesondere ist der Lagerbolzen drehfest in dem Armlehnenträger fixiert. Er kann dazu beispielsweise eingeformt, mit einer Vorspannung eingeschraubt und/oder stoffschlüssig befestigt sein. Auf diese Weise ist vorteilhaft eine zuverlässige Kraftübertragung der Rücklehnkräfte über den Armlehnenträger mit hoher Festigkeit der Verbindung möglich.

In einem mit der Verbindungsanordnung versehenen Stuhl ist vorzugsweise ein an dem Rückenlehnenträger angebrachter Rückenlehnenrahmen vorgesehen, welcher eine Ausnehmung aufweist und im Bereich der Ausnehmung auf den Rückenlehnenträger aufgeschoben ist. Auf diese Weise kann der Bereich des drehbar in dem Rückenlehnenträger gelagerten Lagerbolzens, insbesondere vollständig, durch den Rückenlehnenrahmen verdeckt werden, sodass die Verbindung unter Designaspekten besonders vorteilhaft von außen unsichtbar ist.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer bevorzugten Ausführungsform weist der Armlehnenträger eine Bohrung auf, in welche der Lagerbolzen eingeschraubt ist. Besonders bevorzugt handelt es sich dabei um eine Sacklochbohrung, welche unter Designaspekten vorteilhaft von außen nicht sichtbar ist. Somit ist eine ästhetische und einfach zu fertigende Fixierung geschaffen.

Gemäß einer Weiterbildung weist der Lagerbolzen ein selbsthaltend ausgelegtes Gewinde und einen Absatz auf, wobei das Gewinde in der Bohrung und der Absatz an einem Ansatz oder Absatz der Bohrung kraftschlüssig vorgespannt ist. Vorteilhaft wird auf diese Weise ungewolltes Lösen der Fixierung vermieden. Es sind dazu insbesondere keinerlei weitere Sicherungsmittel notwendig. Ferner wird auf diese Weise eine hohe Festigkeit der Verbindung bzw. Fixierung bereitgestellt. Das selbsthaltende Gewinde hält insbesondere ohne ein Innengewinde der Bohrung in dem Material des Armlehnenträgers ohne dieses zu schneiden.

Gemäß einer besonders bevorzugten Ausführungsform ist das Material des Armlehnenträgers im Bereich des Gewindes vollständig ungetrennt. Insbesondere ist das Material nicht geschnitten. Bei einer Ausführungsform ist dazu die Bohrung im Ausgangszustand gewindefrei. Ein Bohrungsdurchmesser ist dabei deutlich größer als der Kerndurchmesser des Gewindes, insbesondere um zumindest 5 %, vorzugsweise um 8 % bis 10 %. Auf diese Weise ist ein trennfreies Einformen des Gewindes in die Bohrung ermöglicht, wobei der Werkstoff des Armlehnenträgers, der vorzugsweise ein Kunststoff enthaltender Werkstoff ist, nicht getrennt bzw. geschnitten sondern lediglich verformt wird. Der größere Durchmesser der Bohrung schafft dabei Raum zum Ausweichen des Werkstoffes des Armlehnenträgers. Somit ist das Material lediglich verdrängt. Besonders vorteilhaft sind auf diese Weise keine Rissansätze in dem Material des Armlehnenträgers vorhanden. Vielmehr bleiben Materialverbindungen rissfrei erhalten.

Gemäß einer Ausführungsform weist das Gewinde pro Gewindegang eine Steigung auf, die zumindest die Hälfte seines Kerndurchmessers beträgt. Bevorzugt sind Steigungen von beispielsweise zwischen 2,5 mm und 4,5 mm, insbesondere zwischen 3 mm und 4 mm, bei einem Kerndurchmesser von beispielsweise 5 mm bis 8 mm, insbesondere 6 mm bis 7 mm. Mit dieser sehr hohen Gewindesteigung wird ein Kraftschluss trotz geringer Umformung des Materials des Armlehnenträgers beim Einschrauben bzw. ein Formen des Gewindes erreicht.

Gemäß einer Ausführungsform weist das Gewinde im Profil eine gerundete Spitze mit einer Breite kleiner als 5% des Kerndurchmessers, insbesondere kleiner als 3% des Kerndurchmessers, auf. Beispielweise beträgt bei einem Kerndurchmesser von 6,4 mm die Breite der Spitze weniger als 0,2 mm. Durch die geringe Breite der Spitze kombiniert mit deren Rundung wird ein Einschneiden in das Material des Armlehnenträgers vermieden.

Gemäß einer bevorzugten Ausführungsform weist der Armlehnenträger ein Kunststoffmaterial, insbesondere Polyamid, vorzugsweise mit Glasfaseranteil, auf. Besonders bevorzugt wird glasfaserverstärktes Polyamid 6 mit 30 % Glasfaseranteil (PA 6 GF30) eingesetzt. Insbesondere sind dabei der Werkstoff des Armlehnenträgers und eine Gewindeform des Gewindes des Lagerbolzens derart aufeinander abgestimmt, dass der Werkstoff im Bereich des Gewindes ungetrennt verformt ist. Dennoch weist ein derartiger Werkstoff eine hohe Festigkeit auf. Ferner weist er einen E-Modul auf, welcher ihn als Konstruktionswerkstoff für ein sehr schlank gestaltbares Kraftspeicherelement qualifiziert. Beispielsweise liegt der E-Modul von Polyamid mit Glasfaseranteil im Bereich von 6000 bis 10000 MPa.

Vorteilhaft stellt das Kunststoffmaterial zum Formen des Armlehnenträgers eine sehr große Freiheit bei der Formgebung bereit. Darüber hinaus ist eine Fertigung großer Stückzahlen gut darstellbar, beispielsweise durch Spritzgießen. Weiterhin vorzugsweise ist das Kunststoffmaterial durchgefärbt. Insgesamt sind somit nach einem Urformen kaum oder nur geringfügige Nacharbeiten notwendig.

Vorzugsweise wird der Armlehnenträger mit einem solchen Kunststoffmaterial mit schmalem Querschnitt, dessen Höhe insbesondere kleiner als ein Fünffaches eines Kerndurchmessers des Lagerbolzens ist, bereitgestellt. Somit ist ein besonders schlankes Design ermöglicht.

Gemäß einer Ausführungsform weist der Rückenlehnenträger ein steifes Material auf. Insbesondere kann es sich dabei um ein Metall, vorzugsweise um Aluminium-Druckguss, handeln. Auf diese Weise ist die drehbare Lagerung des Lagerbolzens in dem Rückenlehnenträger mit geringem Bauraum ermöglicht.

Der Rückenlehnenträger weist einen Aufnahmeabschnitt mit einer ersten Lagerbuchse zur drehbaren Aufnahme eines Lagerabschnitts des Lagerbolzens auf. Auf diese Weise ist eine definierte drehbare Lagerung des Lagerbolzens bereitgestellt.

Die erste Lagerbuchse nimmt eine erste Stufe des Lagerabschnitts auf. Ferner ist eine zweite Lagerbuchse vorgesehen, welche eine zweite Stufe des Lagerabschnitts aufnimmt. Auf diese Weise ist die drehbare Lagerung mit einer sehr hohen Festigkeit und zur Übertragung großer Kräfte geeignet. Das Vorsehen der Lagerbuchsen senkt ferner vorteilhaft Geräusche bei Bewegung der Verbindungsanordnung. Insbesondere ist die Kraftabstützung über die erste und zweie Lagerbuchse auch zur Abstützung von größeren Momenten geeignet. Die Festigkeit kann zusätzlich durch verstärkende Rippen in Material des Rückenlehnenträgers, insbesondere Aluminium-Druckguss, zur Lastaufnahme gesteigert werden. Auf diese Weise kann vorteilhaft der Armlehnenträger als Kraftspeicher- und/oder Kraftübertragungselement ausgebildet sein und/oder unter einer Vorspannung stehen.

Gemäß einer Weiterbildung weist die erste Buchse einen kleineren Durchmesser als die zweite Buchse auf. Beispielsweise ist ein Durchmesser der zweiten Buchse um ein Viertel bis die Hälfte, insbesondere um ein Drittel, größer. Auf diese Weise ist der Lagerbolzen sehr viel einfacher in den Aufnahmeabschnitt einführbar, was die Montage erleichtert.

Gemäß einer Ausführungsform ist der Lagerabschnitt mittels eines im Bereich der ersten Stufe vorgesehenen ersten Sicherungsmittels, insbesondere eines montierbaren Sicherungsmittels, und eines an die zweite Stufe angrenzenden zweiten Sicherungsmittels, insbesondere eines Absatzes, um die Bolzenachse drehbar in den Lagerbuchsen festgelegt. Auf diese Weise ist die drehbare Lagerung vorteilhaft gesichert.

Gemäß einer Ausführungsform weist der Lagerbolzen einen zwischen dem Gewinde und dem Lagerabschnitt angeordneten Momentenübertragungsabschnitt auf, welcher mit einem zum Übertragen eines das Gewinde kraftschlüssig in die Bohrung einschraubenden Moments ausgebildeten Werkzeugansatz versehen ist. Auf diese Weise wird vorteilhaft eine einfache Montierbarkeit gewährleistet.

Gemäß einer Ausführungsform des Verfahrens zum Herstellen einer Verbindungsanordnung wird zum Fixieren ein Gewinde des Lagerbolzens in eine in dem Material des Armlehnenträgers vorgesehene gewindefreie Bohrung eingeschraubt, wobei das Einschrauben durch trennfreies Einformen mit langsamer Geschwindigkeit, insbesondere kleiner als eine Umdrehung pro Sekunde, vorgenommen wird. Die Bohrung weist dazu vorzugsweise einen Durchmesser auf, der deutlich größer, insbesondere zumindest 5 % größer, vorzugsweise 8 bis 10 % größer, als der Kerndurchmesser des Gewindes ist. Das Material des Armlehnenträgers, vorzugsweise ein Kunststoffmaterial, kann so bei dem langsamen Einschrauben ausweichen, sodass es trennfrei verformt werden kann.

Gemäß einer Ausführungsform des Stuhls ist der Sitzträger mit dem Rückenlehnenträger über eine Übersetzung gekoppelt, welche ein Verschwenken des Rückenlehnenträgers und des Sitzträgers mit einem vorbestimmten Bewegungsablauf erlaubt. Der Armlehnenträger ist dabei als Kraftspeicherelement ausgebildet und stellt eine Rückstellkraft für den vorbestimmten Bewegungsablauf bereit. Der Armlehnenträger wird bei Aufbringen einer Rücklehnkraft und einem daraus resultierenden nach hinten Verschwenken des Rückenlehnenträgers und des Sitzträgers gespannt und stellt den Rückenlehnenträger und den Sitzträger wieder in eine aufrechte Position zurück, wenn die Rücklehnkraft weggenommen wird.

Bei einer Ausführungsform ist der Armlehnenträger als Zug- und/oder Biegekraftspeicherelement ausgebildet.

Die obigen Ausgestaltungen und Weiterbildungen lassen sich, sofern sinnvoll, beliebig miteinander kombinieren. Insbesondere sind die Merkmale einer Verbindungsanordnung auf ein Verfahren zur Herstellung einer derartigen Verbindungsanordnung übertragbar, und umgekehrt.

Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine horizontale Längsschnittansicht eines Stuhls mit einer Verbindungsanordnung;
- Fig. 2: einen vergrößerten Ausschnitt der Längsschnittansicht gemäß Fig. 1 im Bereich der Verbindungsanordnung;
- Fig. 3: eine Querschnittansicht eines Gewindes eines Lagerbolzens;
- Fig. 4: eine Vorderansicht eines Lagerbolzens;
- Fig. 5A: eine schematische Skizze der Kinematik eines Stuhls in einer aufrechten Position;
- Fig. 5B: die Skizze der Kinematik eines Stuhls gemäß Fig. 5A in einer nach hinten verschwenkten Position;
- Fig. 6: eine schematische Skizze der Kinematik eines Stuhls gemäß einer weiteren Ausführungsform;
- Fig. 7A: eine Seitenansicht eines Stuhls in einer aufrechten Position;
- Fig. 7B: eine Seitenansicht des Stuhls gemäß Fig. 7A in einer nach hinten verschwenkten Position;
- Fig. 8: eine Längsschnittansicht eines Stuhls.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine horizontale Längsschnittansicht eines Stuhls 1 mit einer Verbindungsanordnung 30. Die dargestellte Perspektive zeigt den Stuhl 1 von oben.

Die Verbindungsanordnung 30 weist einen Armlehnenträger 4, einen Rückenlehnenträger 3 sowie einen Lagerbolzen 31 auf. Der Lagerbolzen 31 ist in dem Armlehnenträger 4 fixiert und drehbar mit dem Rückenlehnenträger 3 gekoppelt.

Weitere Merkmale des Stuhls werden mit Bezug auf die Figuren 5 bis 8 näher beschrieben.

Fig. 2 zeigt einen vergrößerten Ausschnitt der Längsschnittansicht gemäß Fig. 1 im Bereich der Verbindungsanordnung 30.

Erkennbar weist der Lagerbolzen 31 ein Gewinde 33 sowie einen Lagerabschnitts 43 auf. Mittels des Gewindes 33 ist der Lagerbolzen 31 in dem Armlehnenträger 4 fixiert. Dazu ist eine Bohrung 32 in Form einer Sacklochbohrung in dem Armlehnenträger 4 vorgesehen, in welche der Lagerbolzen 31 eingeschraubt ist.

Das Gewinde 33 ist selbsthaltend ausgelegt, wobei der Lagerbolzen 31 ferner einen an das Gewinde 33 angrenzenden Absatz 34 aufweist. Mittels selbsthaltenden Gewindes 33 und des Absatzes 34 wird der Lagerbolzen 31 in der Bohrung 32 kraftschlüssig vorgespannt, wobei sich der Absatz 34 des Lagerbolzens an einem Absatz 35 der Bohrung 32 abstützt.

Das Material des Armlehnenträgers 4 ist dabei im Bereich des Gewindes 33 vollständig ungetrennt. Dies wird zum einen durch eine spezielle Gewindeform und zum anderen dadurch erreicht, dass die Bohrung 32 im Ausgangszustand gewindefrei ist und ein Bohrungsdurchmesser deutlich größer als der Kerndurchmesser des Gewindes ist.

Beispielsweise beträgt der Bohrungsdurchmesser bei einem Ausführungsbeispiel 7 mm, während ein Kerndurchmesser des Gewindes 6,4 mm beträgt.

Bei der Herstellung der Verbindungsanordnung 30 wird das Gewinde 33 durch trennfreies Einformen mit langsamer Geschwindigkeit eingeschraubt, wobei eine Geschwindigkeit des Einschraubens kleiner als eine Umdrehung pro Sekunde ist. Der Werkstoff des Armlehnenträgers, der hier beispielhaft Polyamid 6 mit 30 % Glasfaseranteil (PA 6 GF30) ist, wird dabei nicht getrennt bzw. geschnitten sondern lediglich verformt bzw. verdrängt. Der größere Durchmesser der Bohrung schafft dabei ausreichend Raum zum Ausweichen des Werkstoffes.

Der Lagerabschnitt 43 ist in einem Aufnahmeabschnitt 40 des Rückenlehnenträgers 3 drehbar gelagert. Dazu ist er in einer ersten Buchse 41 und in einer zweiten Buchse 42 aufgenommen, welche in einer Ausnehmung des aus Aluminium-Druckguss gebildeten Rückenlehnenträgers 3 angeordnet sind.

Die Buchsen 41, 42 sind als Gleitlager ausgebildet und weisen unterschiedliche Durchmesser auf, wobei ein Durchmesser der zweiten Buchse 42 größer als ein Durchmesser der ersten Buchse 41 vorgesehen ist.

Beispielhaft kann ein Durchmesser der ersten Buchse 6 mm und ein Durchmesser der zweiten Buchse 8 mm betragen.

Der Lagerbolzen 31 ist in den Buchsen 41, 42 gesichert indem angrenzend an die erste Buchse 41 ein erstes Sicherungsmittel 46 in Form eines in einer Nut des Lagerbolzens 31 gelagerten Sicherungsrings und angrenzend an die zweite Buchse 42 ein zweites Sicherungsmittel 47 in Form eines an dem Lagerbolzen 31 vorgesehenen Absatzes vorgesehen sind.

Ein an dem Rückenlehnenträger 3 angebrachter Rückenlehnenrahmen 16 weist eine Ausnehmung 53 auf und ist im Bereich der Ausnehmung 53 auf den Aufnahmeschnitt 40 des Rückenlehnenträgers 3 aufgeschoben. Darüber hinaus besteht zwischen dem Rückenlehnenrahmen 16 und dem Armlehnenträger 4 lediglich ein kleiner Spalt 54, so dass der Aufnahmeabschnitt 40 und der Lagerbolzen 31 nahezu vollständig, durch den Rückenlehnenrahmen 16 und den Armlehnenträger 4 von außen unsichtbar verdeckt sind.

Fig. 3 zeigt eine Querschnittansicht eines Gewindes 33 eines Lagerbolzens 31.

Das Gewinde 33 weist einen Kerndurchmesser 37 und eine Steigung 36 auf. Die Steigung 36 ist betragsmäßig größer als die Hälfte des Kerndurchmessers 37. Beispielsweise kann ein Kerndurchmesser 37 6,4 mm betragen, während eine Steigung 3,5 mm beträgt.

Das Profil des Gewindes 33 weist eine gerundete Spitze 38 auf. Eine Breite 39 der Spitze 38 beträgt betragsmäßig weniger als 3 % des Kerndurchmessers 37, beispielhaft 0,17 mm.

Eine Flankenhöhe 51 des Profils ist vergleichsweise groß und beträgt insbesondere mehr als ein Fünffaches, vorzugsweise mehr als ein Siebenfaches, der Breite 39 der Spitze 38 oder mehr als ein Fünftel des Kerndurchmessers 37, beispielsweise 1,2 mm.

Ein gesamter Durchmesser 52 des Gewindes 33 ist somit um mehr als ein Drittel größer als der Kerndurchmesser 37 und beträgt beispielhaft 8,8 mm.

Fig. 4 zeigt eine Vorderansicht eines Lagerbolzens.

Der Lagerbolzen 31 weist im Bereich des Lagerabschnitts 43 eine erste Stufe 44 und eine zweite Stufe 45 auf, welche sich gemäß den unterschiedlichen Durchmessern der Buchsen 41, 42 ebenfalls unterscheiden. Dementsprechend weist die erste Stufe 44 beispielhaft einen Durchmesser von 6 mm und die zweite Stufe 45 beispielhaft einen Durchmesser von 8 mm auf.

Zwischen dem Gewinde 33 und dem Lagerabschnitt 43, genauer gesagt zwischen dem Absatz 34 und dem Absatz 47 ist ein Momentenübertragungsabschnitt 49 vorgesehen. Dieser weist einen Werkzeugansatz 50 auf, mittels welchem ein Werkzeugmoment auf den Lagerbolzen 31 übertragbar ist, sodass er auf einfache Weise mit dem Gewinde 33 einschraubbar ist.

Fig. 5A zeigt eine schematische Skizze der Kinematik eines Stuhls 1 in einer aufrechten Position. Die Kinematik wird im Folgenden anhand dieser Skizze erläutert.

Der Stuhl 1 weist einen schematisch dargestellten Sitzträger 2 und einen schematisch dargestellten Rückenlehnenträger 3 auf, welche über eine Übersetzung 5 gekoppelt sind.

Die Übersetzung 5 bestimmt einen Bewegungsablauf des Sitzträgers 2 und des Rückenlehnenträgers 3 bei einem Verschwenken aus der hier dargestellten aufrechten Position in eine nach hinten verschwenkte Position.

Darüber hinaus sind der Sitzträger 2 und der Rückenlehnenträger 3 über einen als Kraftspeicherelement ausgebildeten Armlehnenträger 4 gekoppelt. Der Armlehnenträger 4 ist derart ausgebildet und angeordnet, dass er den durch die Übersetzung vorbestimmten Bewegungsablauf des Sitzträgers 2 und des Rückenlehnenträgers 3 ermöglicht. Darüber hinaus stellt der Armlehnenträger 4 eine in die aufrechte Position rückstellende Kraft bereit.

Die in die aufrechte Position rückstellende Kraft ist über den gesamten Bewegungsablauf bereitgestellt. Insbesondere wird der Armlehnenträger mit zunehmender Verschwenkung nach hinten gespannt.

Ferner kann eine Vorspannung des Armlehnenträgers 4 vorgesehen sein, sodass auch in der aufrechten Position eine Rückstellkraft anliegt. Insbesondere ist in diesem Fall ein hier nicht dargestellter Anschlag vorgesehen, an welchem sich die Vorspannung in der aufrechten Position abstützt.

Zum Verschwenken des Sitzträgers und des Rückenlehnenträgers aus der aufrechten Position in die nach hinten verschwenkte Position muss daher eine externe gegen die Vorspannung bzw. gegen die rückstellende Kraft arbeitende Rücklehnkraft aufgebracht werden.

Fig. 5B zeigt die Skizze der Kinematik eines Stuhls 1 gemäß Fig. 5A in einer nach hinten verschwenkten Position.

In der nach hinten verschwenkten Position ist der als Kraftspeicherelement ausgebildete Armlehnenträger 4 elastisch verformt bzw. gespannt und speichert somit eine bei dem nach hinten Verschwenken und Spannen aufgebrachte Arbeit bzw. Energie. Diese bewirkt in einem von externen Kräften freien Zustand, insbesondere ohne Rücklehnkraft, eine in die aufrechte Position rückstellende Kraft.

Die Übersetzung 5 ist mit einer Sitzbasis 8 gekoppelt. Ein erster Drehpunkt 9 und ein zweiter Drehpunkt 10 der Übersetzung 5 sind fest an der Sitzbasis angeordnet. Darüber hinaus sind ein an dem Sitzträger 2 fest angeordneter dritter Drehpunkt 11 und ein weiterer an dem Sitzträger 2 fest angeordneter vierter Drehpunkt 12 vorgesehen.

Der erste Drehpunkt 9 ist mit dem vierten Drehpunkt 12 über einen ersten Lenker 13 gekoppelt, welcher fest mit dem Rückenlehnenträger 3 verbunden oder integral damit ausgebildet ist. Der erste Lenker 13 stellt somit kinematisch einen Teil bzw. eine Verlängerung des Rückenlehnenträgers 3 dar.

Ein zweiter Lenker 14 koppelt den zweiten Drehpunkt 10 mit dem dritten Drehpunkt 11. Der erste Lenker 13, die Sitzbasis 8, der zweite Lenker 14 und der Sitzträger 2 schließen somit gemeinsam ein kinematisches Viereck mit den ersten bis vierten Drehpunkten 9 bis 12 als Ecken.

Der erste Lenker 13 und der zweite Lenker 14 sind sowohl in der aufrechten Position gemäß Fig. 5A als auch in der nach hinten verschwenkten Position gemäß Fig. 5B in eine gleiche Richtung geneigt, welche eine von dem Rückenlehnenträger 3 abgewandte Richtung darstellt. Der zweite Lenker 14 ist dabei stets etwas stärker geneigt als der erste Lenker 13. Für beide Lenker ist eine Neigung zur vertikalen in der aufrechten Position jeweils größer als in der nach hinten verschwenkten Position. Somit heben sich der dritte und vierte Drehpunkt 11, 12 und damit der Sitzträger 2 bei dem nach hinten Verschwenken an.

Der vierte Drehpunkt 12 ist in einem hinteren Bereich 18 des Sitzträgers 2 und der dritte Drehpunkt 11 in einem vorderen Bereich 17 des Sitzträgers 2 angeordnet. Ferner ist der zweite Lenker 14 zusätzlich zu seiner stärkeren Neigung auch länger als der erste Lenker 13 ausgebildet. Daher hebt sich der vordere Bereich 17 des Sitzträgers 2 bei dem nach hinten Verschwenken stärker als der hintere Bereich 18, sodass der Sitzträger 2 verschwenkt wird.

Der als Kraftspeicherelement ausgebildete Armlehnenträger 4 ist an einem ersten Ende 6 drehfest mit dem Sitzträger 2 gekoppelt.

An einem zweiten Ende 7 ist der Armlehnenträger 7 drehbar mit dem Rückenlehnenträger 3 gekoppelt. Dementsprechend ist ein fünfter Drehpunkt 19 vorgesehen, über welchen der Armlehnenträger 4 mit dem Rückenlehnenträger 3 drehbar gekoppelt ist.

Dieser fünfte Drehpunkt 19 ist mit einer Verbindungsanordnung 30 realisierbar. Die Verbindungsanordnung 30 erfüllt somit die Aufgabe eines Drehpunktes in der Kinematik des verschwenkbaren und Stuhls 1.

Der fünfte Drehpunkt 19 bzw. die Verbindungsanordnung 30 ermöglicht vorteilhaft eine Mischung aus Zug- oder Druck- und Biegebeanspruchung des Armlehnenträgers 4 bei einem nach hinten Verschwenken. Das Verschwenken verändert einen Abstand des fünften Drehpunktes 19 von dem drehfest mit dem Sitzträger 2 gekoppelten ersten Ende 6, sodass eine Zug- oder Druckkraft aufgebracht wird. Darüber hinaus wird bei einem Verschwenken der fünfte Drehpunkt 19 relativ zu dem ersten Ende derart verlagert, dass eine Kraftkomponente quer zu der reinen Zug- oder Druckbelastung hinzukommt und der Armlehnenträger somit auch mit einer Biegekraft belastet wird, welche an dem dreh fest mit dem Sitzträger 2 gekoppelten ersten Ende 6 ein Biegemoment hervorruft.

Diese Lasten werden mittels der Verbindungsanordnung 30 zwischen dem Armlehnenträger und dem Rückenlehnenträger übertragen.

Fig. 6 zeigt eine schematische Skizze der Kinematik eines Stuhls gemäß einer weiteren Ausführungsform.

Eine Sitzbasis 8 ist hier lediglich mit an dem ersten und zweiten Drehpunkt 9, 10 eingezeichneten Festlagern symbolisiert.

Der vorbestimmte Bewegungsablauf der Übersetzung 5 hängt insbesondere von der Anordnung der Drehpunkte 9, 10, 11, 12 ab. Im dargestellten Ausführungsbeispiel ist ein Abstand zwischen dem zweiten Drehpunkt 10 und dem dritten Drehpunkt 11, welcher durch den zweiten Lenker 14 gebildet ist, in etwa gleich groß wie ein Abstand zwischen dem vierten Drehpunkt 12 und dem dritten Drehpunkt 11, welcher durch den Sitzträger 2 gebildet ist. Ein Abstand zwischen dem ersten Drehpunkt 9 und dem vierten Drehpunkt 12, welcher durch den ersten Lenker 13 gebildet ist, ist deutlich kleiner und beträgt insbesondere nur einen Bruchteil davon. Ein Abstand zwischen dem ersten Drehpunkt 9 und dem zweiten Drehpunkt 10, welcher durch die Sitzbasis 8 gebildet ist, liegt zwischen diesen Abständen.

Ein Winkel zwischen einem Querelement des Rückenlehnenträgers 3 und dem ersten Lenker 13 ist festgelegt und beträgt vorzugsweise zwischen 90 und 180°, hier beispielhaft zwischen 125° und 130°. Auf diese Weise wird die von dem Rückenlehnenträger 3 abgewandte Neigung des ersten Lenkers 13 erreicht.

Fig. 7A zeigt eine Seitenansicht eines Stuhls in einer aufrechten Position.

Der Stuhl 1 ist hier beispielhaft in Form eines Konferenzdrehstuhls ausgebildet, welcher eine Kinematik gemäß Fig. 6 aufweist.

Der Stuhl 1 weist eine Sitzfläche 20 auf, welche mit einem auf dem Sitzträger 2 angebrachten Sitzpolster 21 gebildet ist. Ferner ist eine Rückenlehne 22 vorgesehen, welche mit einem an dem Rückenlehnenträger 3 befestigten Rückenlehnenrahmen 16 und einem daran angebrachten Rückenlehnenpolster 23 gebildet ist.

Der Rückenlehnenrahmen 16 ist mit seiner Ausnehmung 53 auf den Aufnahmeabschnitt 40 des Rückenlehnenträgers 3 aufgeschoben und verdeckt somit den Aufnahmeabschnitt, wie in Fig. 2 dargestellt.

Die Sitzbasis 8 ist mit einem höhenverstellbaren Druckfederabschnitt 25 gekoppelt, welcher auf einem rollenfreien Standfuß 24, der als Drehfuß ausgebildet ist, gelagert ist.

Ferner ist eine Armlehne 26 vorgesehen, welche mit dem Armlehnenträger 4 und einem daran angebrachten Armlehnenpolster 27 gebildet ist.

Der Armlehnenträger 4 ist vollständig aus glasfaserverstärktem Polyamid gefertigt und mit einer gebogenen Form gebildet, welche einen Winkel von etwa 290° einschließt.

Mit seinem ersten Ende 6 ist der Armlehnenträger 4 an der Unterseite des Sitzträgers 2 drehfest verschraubt. Das zweite Ende 7 des Armlehnenträgers 4 ist als Teil einer Verbindungsanordnung 30 drehbar an dem Rückenlehnenträger 3 gelagert, wie in Bezug auf Figur 1 bis 4 beschrieben.

Die einzelnen Elemente der Übersetzung 5 sind hier teilweise ebenfalls verdeckt, insbesondere der zweite und dritte Drehpunkt 10, 11. Von außen gut erkennbar sind der erste Lenker 13, welcher teilweise integral mit dem Rückenlehnenträger 3 ausgebildet ist, und der zweite Lenker 14.

Fig. 7B zeigt eine Seitenansicht des Stuhls gemäß Fig. 7A in einer nach hinten verschwenkten Position.

Die Rückenlehne 22 ist hier sichtbar nach hinten verschwenkt. Beispielhaft handelt es sich um einen Verschwenkwinkel gegenüber der aufrechten Position von 21°. In gleichem Maße ist der erste Lenker 13 gemeinsam mit dem Rückenlehnenträger 3 verschwenkt.

Durch die Neigung des ersten Lenkers 13 und des Sitzträgers 2 ist auch der zweite Lenker 14 verschwenkt, allerdings in deutlich geringerem Maße als der erste Lenker 13.

Beide Lenker 13 und 14 sind sowohl in der aufrechten Position gemäß Fig. 7A als auch in der nach hinten verschwenken Position gemäß Fig. 7B nach vorne geneigt, sodass eine Gewichtskraft einer auf dem Stuhl sitzenden Person ein Rückstellmoment bewirkt und der als Kraftspeicherelement ausgebildete Armlehnenträger 4 somit lediglich gegen die Rücklehnkraft arbeiten muss.

Die Sitzfläche 20 ist insgesamt etwas angehoben und zusätzlich ebenfalls verschwenkt, allerdings im Vergleich zur Rückenlehne 22 in deutlich geringerem Maße. Beispielhaft handelt es sich hierbei um einen Verschwenkwinkel von 7°.

Der Armlehnenträger 4 ist in dem dargestellten gespannten Zustand sowohl auf Druck als auch auf Biegung belastet und somit elastisch gestaucht und gebogen. Die entsprechenden Kräfte werden über die Verbindungsanordnung 30 zwischen Armlehnenträger 4 und Rückenlehnenträger 3 übertragen.

Die nach hinten verschwenkte Position wird erreicht, indem sich eine auf dem Stuhl 1 sitzende Person nach hinten lehnt und somit eine Rücklehnkraft auf die Rückenlehne 22 aufbringt, welche eine Federkraft des Armlehnenträgers 4 überwindet.

Die Rückenlehne 22 kann gegenüber der in Fig. 3B dargestellten nach hinten verschwenkten Position durch elastische Verformung des Rückenlehnenträgers 3 und des Rückenlehnenrahmens 16 noch weiter nach hinten verschwenkt werden, beispielsweise etwa um weitere 7°. Ein gesamter möglicher Schwenkwinkel beträgt somit etwa 28°.

Dabei wird der Armlehnenträger 4 zusätzlich gespannt, sodass zusätzliche Kräfte über die Verbindungsanordnung 30 übertragen werden.

Trotz des großen Schwenkbereichs sind sämtliche sichtbaren Komponenten des Stuhls 1, insbesondere der Rückenlehnenträger 3, der erste Lenker 13, die Sitzbasis 8 und der zweite Lenker 14 sowie der Sitzträger 2, sehr schlank ausgebildet. Gleiches gilt insbesondere für den Armlehnenträger 4, der einen schmalen Querschnitt aufweist. Eine Höhe des Querschnitts ist insbesondere kleiner als ein Fünffaches eines Kerndurchmessers des Lagerbolzens 31.

Darüber hinaus sind keine weiteren Komponenten zwischen dem Sitzträger 2 und der Sitzbasis 8 bzw. zwischen dem Sitzträger 2 und dem Rückenlehnenträger 3 angeordnet. Auf diese Weise entsteht insgesamt ein enorm schlankes Design des Stuhls 1, ohne dass im Vergleich zu einer herkömmlichen Synchronmechanik Funktionalität verloren geht.

Fig. 8 zeigt eine Längsschnittansicht eines Stuhls 1.

Hierbei handelt es sich im Unterschied zur Ausführungsform gemäß Fig. 7A und B um einen Bürodrehstuhl, was insbesondere an der unterschiedlichen Ausbildung des Standfußes 24' mit Rollen 28 sowie dessen deutlich höher liegende Anbindung an den Druckfederabschnitt 25 auszumachen ist. Im Übrigen ist der Bürodrehstuhl gemäß Fig. 8 im Wesentlichen gleich dem Konferenzdrehstuhl gemäß Fig. 7A und 7B ausgebildet.

Der Bürodrehstuhl ist hier in der aufrechten Stellung dargestellt. Ein Verschwenken in die nach hinten verschwenkte Stellung ist in gleicher Weise wie in Bezug auf Fig. 7B beschrieben möglich.

In der Schnittdarstellung gut erkennbar sind das Sitzpolster 21 und das Rückenlehnenpolster 23. Darüber hinaus gut zu erkennen ist die mit einem Befestigungsmittel 29 in Form einer Schraube realisierte Befestigung des Rückenlehnenrahmens 16 an dem Rückenlehnenträger 3.

Ferner ist in dem Schnitt ein den Verschwenkbereich des Sitzträgers 2 und Rückenlehnenträgers 3 in der aufrechten Position beschränkender Anschlag 15 erkennbar. Dieser ist im Bereich des dritten Drehpunktes 11 in Form eines Anschlagkeils vorgesehen, welcher sich in der aufrechten Position an dem zweiten Lenker 14 und in der nach hinten Verschwenkten Position an dem Sitzträger 2 abstützt. Vorzugsweise ist ein weiterer Anschlag 15 in ähnlicher Weise an dem vierten Drehpunkt 12 vorgesehen, welcher hier verdeckt ist.

Der Anschlag 15 ist derart angeordnet und ausgelegt, dass bei Erreichen des Anschlags 15 nach wie vor eine den Rückenlehnenträger 3 und den Sitzträger 2 in der aufrechten Position haltende Vorspannung des Armlehnenträgers 4 anliegt. Auf diese Weise ist auch in der aufrechten Position eine definierte Stellung der Übersetzung 5, des Sitzträgers 2 und des Rückenlehnenträgers 3 gewährleistet.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Beispielsweise muss der Armlehnenträger 4 nicht in der dargestellten Weise ausgebildet sein. Denkbar wäre beispielsweise auch, den Armlehnenträger kinematisch als reine Zugfeder auszubilden und/oder einen, beispielsweise davon abstehenden, Armlehnenkörper daran anzubringen. In diesem Fall könnten ggfs. auch beide Enden des Armlehnenträgers 4 drehbar mit dem Rückenlehnenträger 3 bzw. dem Sitzträger 2 gekoppelt sein.

Denkbar wäre darüber hinaus, den Stuhl nicht als Drehstuhl sondern als drei- oder vierbeinigen Stuhl auszubilden. In diesem Fall ist die Sitzbasis 8 mit entsprechenden Stuhlbeinen versehen.

### Bezugszeichenliste

- 1: Stuhl
- 2: Sitzträger
- 3: Rückenlehnenträger
- 4: Armlehnenträger
- 5: Übersetzung
- 6: erstes Ende
- 7: zweites Ende
- 8: Sitzbasis
- 9: erster Drehpunkt
- 10: zweiter Drehpunkt
- 11: dritter Drehpunkt
- 12: vierter Drehpunkt
- 13: erster Lenker
- 14: zweiter Lenker
- 15: Anschlag
- 16: Rückenlehnenrahmen
- 17: vorderes Ende
- 18: hinteres Ende
- 19: fünfter Drehpunkt
- 20: Sitzfläche
- 21: Sitzpolster
- 22: Rückenlehne
- 23: Rückenlehnenpolster
- 24: Standfuß
- 25: Druckfederabschnitt
- 26: Armlehne
- 27: Armlehnenpolster
- 28: Rolle
- 29: Befestigungsmittel
- 30: Verbindungsanordnung
- 31: Lagerbolzen
- 32: Bohrung
- 33: Gewinde
- 34: Absatz
- 35: Absatz
- 36: Steigung
- 37: Kerndurchmesser
- 38: Spitze
- 39: Breite
- 40: Aufnahmeabschnitt
- 41: erste Lagerbuchse
- 42: zweite Lagerbuchse
- 43: Lagerabschnitt
- 44: erste Stufe
- 45: zweite Stufe
- 46: erstes Sicherungsmittel
- 47: zweites Sicherungsmittel
- 48: Bolzenachse
- 49: Momentenübertragungsabschnitt
- 50: Werkzeugansatz
- 51: Flankenhöhe
- 52: Durchmesser
- 53: Ausnehmung
- 54: Spalt

## Patentansprüche

1. Verbindungsanordnung (30) für einen oder in einem Stuhl (1), insbesondere Konferenz- oder Bürostuhl, mit:
einem Armlehnenträger (4);
einem Rückenlehnenträger (3); und
einem in dem Armlehnenträger (4) fixierten Lagerbolzen (31),
welcher den Armlehnenträger (4) drehbar mit dem Rückenlehnenträger (3) koppelt, wobei der Rückenlehnenträger (3) einen Aufnahmeabschnitt (40) mit einer ersten Lagerbuchse (41) zur drehbaren Aufnahme eines Lagerabschnitts (43) des Lagerbolzens (31) aufweist, wobei die erste Lagerbuchse (41) eine erste Stufe (44) des Lagerabschnitts (43) aufnimmt und eine zweite Lagerbuchse (42) vorgesehen ist, welche eine zweite Stufe (45) des Lagerabschnitts (43) aufnimmt.

2. Verbindungsanordnung nach Anspruch 1,
**dadurch gekennzeichnet,**
**dass** der Armlehnenträger (4) eine Bohrung (32), insbesondere Sacklochbohrung, aufweist, in welche der Lagerbolzen (31) eingeschraubt ist.

3. Verbindungsanordnung nach Anspruch 2,
**dadurch gekennzeichnet,**
**dass** der Lagerbolzen (31) ein selbsthaltend ausgelegtes Gewinde (33) und einen Absatz (34) aufweist, wobei das Gewinde (33) in der Bohrung (32) und der Absatz (34) an einem Ansatz oder Absatz (35) der Bohrung (32) kraftschlüssig vorgespannt ist.

4. Verbindungsanordnung Anspruch 3,
**dadurch gekennzeichnet,**
**dass** das Material des Armlehnenträgers (4) im Bereich des Gewindes (33) vollständig ungetrennt ist.

5. Verbindungsanordnung nach Anspruch 3 oder 4,
**dadurch gekennzeichnet,**
**dass** das Gewinde (33) pro Gewindegang eine Steigung (36) aufweist, die zumindest die Hälfte seines Kerndurchmessers (37) beträgt.

6. Verbindungsanordnung nach einem der Ansprüche 3 bis 5,
**dadurch gekennzeichnet,**
**dass** das Gewinde (33) im Profil eine gerundete Spitze (38) mit einer Breite (39) kleiner als 5% des Kerndurchmessers (37), insbesondere kleiner als 3% des Kerndurchmessers (37), aufweist.

7. Verbindungsanordnung nach einem der vorhergehenden Ansprüche,
**dadurch gekennzeichnet**,
der Armlehnenträger (4) ein Kunststoffmaterial, insbesondere Polyamid, vorzugsweise mit Glasfaseranteil, aufweist.

8. Verbindungsanordnung nach Anspruch 1,
**dadurch gekennzeichnet,**
**dass** der Lagerabschnitt (43) mittels eines im Bereich der ersten Stufe vorgesehenen ersten Sicherungsmittels (46), insbesondere eines montierbaren Sicherungsmittels, und eines an die zweite Stufe (45) angrenzenden zweiten Sicherungsmittels (47), insbesondere eines Absatzes, um die Bolzenachse (48) drehbar in den Lagerbuchsen (41, 42) festgelegt ist.

9. Verbindungsanordnung nach einem der Ansprüche 1 oder 8,
**dadurch gekennzeichnet,**
**dass** der Lagerbolzen (31) einen zwischen dem Gewinde (33) und dem Lagerabschnitt (43) angeordneten Momentenübertragungsabschnitt (49) aufweist, welcher mit einem zum Übertragen eines das Gewinde (33) kraftschlüssig in die Bohrung (32) einschraubenden Moments ausgebildeten Werkzeugansatz (50) versehen ist.

10. Verfahren zur Herstellung einer Verbindungsanordnung (30) für einen oder in einem Stuhl (1), insbesondere einer Verbindungsanordnung nach einem der vorstehenden Ansprüche, mit den Schritten:
Bereitstellen eines Rückenlehnenträgers (3), eines Armlehnenträgers (4), und eines Lagerbolzens (31);
Fixieren des Lagerbolzens (31) in dem Armlehnenträger (4); und
Drehbares Koppeln eines Lagerabschnitts (43) des Lagerbolzens (31) mit dem Rückenlehnenträger (3), wobei der Rückenlehnenträger (3) einen Aufnahmeabschnitt (40) mit einer ersten Lagerbuchse (41) zur drehbaren Aufnahme eines Lagerabschnitts (43) des Lagerbolzens (31) aufweist, wobei die erste Lagerbuchse (41) eine erste Stufe (44) des Lagerabschnitts (43) aufnimmt und eine zweite Lagerbuchse (42) vorgesehen ist, welche eine zweite Stufe (45) des Lagerabschnitts (43) aufnimmt.

11. Verfahren nach Anspruch 10,
**dadurch gekennzeichnet,**
**dass** zum Fixieren ein Gewinde (33) des Lagerbolzens (31) in eine in dem Material des Armlehnenträgers (4) vorgesehene gewindefreie Bohrung (32) eingeschraubt wird, wobei das Einschrauben durch trennfreies Einformen mit langsamer Geschwindigkeit, insbesondere kleiner als eine Umdrehung pro Sekunde, vorgenommen wird.

12. Stuhl (1), insbesondere Konferenz- oder Bürostuhl,
mit einem Sitzträger (2),
mit einer Verbindungsanordnung (30) gemäß einem der Ansprüche 1 bis 9 und/oder hergestellt mit einem Verfahren gemäß Anspruch 10 oder 11, wobei der Armlehnenträger (4) an einem dem Rückenlehnenträger (3) abgewandten Ende (6) an dem Sitzträger (2) befestigt ist und die Verbindungsanordnung (30) zur Übertragung einer Rücklehnkraft zwischen dem Rückenlehnenträger (3) und dem Sitzträger (2) vorgesehen ist.

13. Stuhl nach Anspruch 12,
**dadurch gekennzeichnet,**
**dass** der Sitzträger (2) mit dem Rückenlehnenträger (3) über eine Übersetzung (5) gekoppelt ist, welche ein Verschwenken des Rückenlehnenträgers (3) und des Sitzträgers (2) mit einem vorbestimmten Bewegungsablauf erlaubt, wobei der Armlehnenträger (4) als Kraftspeicherelement ausgebildet ist und eine Rückstellkraft für den vorbestimmten Bewegungsablauf bereitstellt.

## Claims

1. Connecting arrangement (30) for a chair or in a chair (1), in particular a conference chair or office chair, having:
an armrest carrier (4);
a backrest carrier (3); and
a bearing bolt (31) that is fixed in the armrest carrier (4), which rotatably couples the armrest carrier (4) to the backrest carrier (3), wherein the backrest carrier (3) comprises a receiving section (40) having a first bearing bush (41) for rotatably receiving a bearing section (43) of the bearing bolt (31), wherein the first bearing bush (41) receives a first stage (44) of the bearing section (43) and a second bearing bush (42) is provided, which receives a second stage (45) of the bearing section (43).

2. Connecting arrangement according to claim 1,
**characterised in that**
the armrest carrier (4) comprises a hole (32), in particular a blind hole, into which the bearing bolt (31) is screwed.

3. Connecting arrangement according to claim 2,
**characterised in that**
the bearing bolt (31) comprises a thread (33) that is designed to be self-retaining and a shoulder (34), wherein the thread (33) is pre-stressed in a non-positive locking manner in the hole (32) and the shoulder (34) is pre-stressed on a lip or shoulder (35) of the hole (32).

4. Connecting arrangement according to claim 3,
**characterised in that**
the material of the armrest (4) is entirely unseparatedly deformed in the region of the thread (33).

5. Connecting arrangement according to claim 3 or 4,
**characterised in that**
the thread (33) comprises one pitch (36) per revolution, said pitch amounting to at least half of its core diameter (37).

6. Connecting arrangement according to any one of claims 3 to 5,
**characterised in that**
the thread (33) in profile comprises a rounded tip (38) having a width (39) less than 5% of the core diameter (37), in particular less than 3% of the core diameter (37) .

7. Connecting arrangement according to any one of the preceding claims,
**characterised in that**
the armrest carrier (4) comprises a synthetic material, in particular a polyamid, preferably having a fibreglass proportion.

8. Connecting arrangement according to claim 1,
**characterised in that**
the bearing section (43) is rotatably fixed in the bearing bushes (41, 42) by means of a first securing means (46) that is provided in the region of the first stage, in particular by means of a mountable securing means, and by means of a second securing means (47) that adjoins the second stage (45), in particular a shoulder, around the bolt axis (48).

9. Connecting arrangement according to any one of claims 1 or 8,
**characterised in that**
the bearing bolt (31) comprises a torque-transmitting section (49) that is arranged between the thread (33) and the bearing section (43), said torque-transmitting section being provided with a tool attachment (50) that is embodied so as to transmit a torque that screws the thread (33) in a non-positive locking manner into the hole (32).

10. Method for producing a connecting arrangement (30) for a chair or in a chair (1), in particular a connecting arrangement according to any one of the preceding claims, having the steps:
providing a backrest carrier (3), an armrest carrier (4) and a bearing bolt (31);
fixing the bearing bolt (31) in the armrest carrier (4); and
rotatably coupling a bearing section (43) of the bearing bolt (31) to the backrest carrier (3), wherein the backrest carrier (3) comprises a receiving section (40) having a first bearing bush (41) for rotatably receiving a bearing section (43) of the bearing bolt (31), wherein the first bearing bush (41) receives a first stage (44) of the bearing section (43) and a second bearing bush (42) is provided, which receives a second stage (45) of the bearing section (43).

11. Method according to claim 10,
**characterised in that**
a thread (33) of the bearing bolt (31) is screwed into a thread-free hole (32) that is provided in the material of the armrest carrier (4) for fixing purposes, wherein the screwing-in procedure is performed by means of non-separating deformation at slow speed, in particular less than one rotation per second.

12. Chair (1), in particular a conference chair or office chair,
having a seat carrier (2),
having a connecting arrangement (30) in accordance with any one of claims 1 to 9 and/or produced using a method in accordance with claim 10 or 11, wherein the armrest carrier (4) is fastened on the seat carrier (2) on an end (6) that is remote from the backrest carrier (3) and the connecting arrangement (30) is provided so as to transmit a backrest force between the backrest carrier (3) and the seat carrier (2).

13. Chair according to claim 12,
**characterised in that**
the seat carrier (2) is coupled to the backrest carrier (3) via a transition (5), which renders it possible for the backrest carrier (3) and the seat carrier (2) to pivot with a predetermined motion sequence, wherein the armrest carrier (4) is embodied as a force storing element and a returning force is provided for the predetermined motion sequence.

## Revendications

1. Agencement de raccordement (30) pour ou dans une chaise (1), en particulier une chaise de conférence ou de bureau, comportant :
un support d'accoudoir (4) ;
un support de dossier (3) ; et
un boulon de palier (31) fixé dans le support d'accoudoir (4), lequel accouple le support d'accoudoir (4) au support de dossier (3) de manière tournante,
dans lequel le support de dossier (3) comporte une section de réception (40) comportant une première douille de palier (41) pour la réception tournante d'une section de palier (43) du boulon de palier (31),
dans lequel la première douille de palier (41) reçoit un premier étage (44) de la section de palier (43) et une deuxième douille de palier (42) est prévue, laquelle reçoit un deuxième étage (45) de la section de palier (43) .

2. Agencement de raccordement selon la revendication 1,
**caractérisé en ce**
**que** le support d'accoudoir (4) comporte un alésage (32), en particulier un alésage borgne, à l'intérieur duquel le boulon de palier (31) est vissé.

3. Agencement de raccordement selon la revendication 2,
**caractérisé en ce**
**que** le boulon de palier (31) comporte un filetage autoretenu (33) et un talon (34), dans lequel le filetage (33) est précontraint par engagement de force dans l'alésage (32) et le talon (34) est précontraint par engagement de force sur un embout ou talon (35) de l'alésage (32).

4. Agencement de raccordement selon la revendication 3,
**caractérisé en ce**
**que** le matériau du support d'accoudoir (4) est entièrement non séparé dans la zone du filetage (33).

5. Agencement de raccordement selon la revendication 3 ou 4,
**caractérisé en ce**
**que** le filetage (33) comporte une inclinaison (36) par filet qui est d'au moins la moitié de son diamètre central (37).

6. Agencement de raccordement selon l'une des revendications 3 à 5,
**caractérisé en ce**
**que** le filetage (33) comporte dans le profil une pointe arrondie (38) avec une largeur (39) inférieure à 5 % du diamètre central (37), en particulier inférieure à 3 % du diamètre central (37).

7. Agencement de raccordement selon l'une des revendications précédentes,
**caractérisé en ce**
**que** le support d'accoudoir (4) comporte un matériau plastique, en particulier un polyamide, de préférence avec une fraction de fibres de verre.

8. Agencement de raccordement selon la revendication 1,
**caractérisé en ce**
**que** la section de palier (43) est fixé dans les douilles de palier (41, 42) de manière tournante autour de l'axe de boulon (48) au moyen d'un premier moyen de verrouillage (46) prévu dans la zone du premier étage, en particulier d'un moyen de verrouillage pouvant être monté, et d'un deuxième moyen de verrouillage (47) adjacent au deuxième étage (45), en particulier d'un talon.

9. Agencement de raccordement selon l'une des revendications 1 ou 8,
**caractérisé en ce**
**que** le boulon de palier (31) comporte, agencé entre le filetage (33) et la section de palier (43), une section de transfert de couple (49), laquelle est prévue comportant un embout d'outil (50) réalisé pour transmettre un couple vissant en engagement de force le filetage (33) dans l'alésage (32).

10. Procédé de fabrication d'un agencement de raccordement (30) pour ou dans une chaise (1), en particulier d'un agencement de raccordement selon l'une des revendications précédentes, comportant les étapes :
préparation d'un support de dossier (3), d'un support d'accoudoir (4), et d'un boulon de palier (31) ;
fixation du boulon de palier (31) dans le support d'accoudoir (4) ; et
accouplement tournant d'une section de palier (43) du boulon de palier (31) avec le support de dossier (3),
dans lequel le support de dossier (3) comporte une section de réception (40) comportant une première douille de palier (41) pour la réception tournante d'une section de palier (43) du boulon de palier (31),
dans lequel la première douille de palier (41) reçoit un premier étage (44) de la section de palier (43) et une deuxième douille de palier (42) est prévue, laquelle reçoit un deuxième étage (45) de la section de palier (43) .

11. Procédé selon la revendication 10,
**caractérisé en ce**
**que** pour la fixation un filetage (33) du boulon de palier (31) est vissé dans un alésage (32) non-fileté prévu dans le matériau du support d'accoudoir (4), dans lequel le vissage est effectué par mise en forme sans séparation à vitesse lente, en particulier inférieure à une rotation par seconde.

12. Chaise (1), en particulier chaise de conférence ou de bureau,
comportant un support de siège (2),
comportant un agencement de raccordement (30) selon l'une des revendications 1 à 9 et/ou fabriqué avec un procédé selon la revendication 10 ou 11, dans lequel le support d'accoudoir (4) est fixé au support de siège (2) à une extrémité (6) se détournant du support de dossier (3) et l'agencement de raccordement (30) est prévu pour transmettre une force d'adossement entre le support de dossier (3) et le support de siège (2).

13. Chaise selon la revendication 12,
**caractérisée en ce**
**que** le support de siège (2) est accouplé au support de dossier (3) par le biais d'un démultiplicateur (5), lequel permet un pivotement du support de dossier (3) et du support de siège (2) avec une séquence de mouvement prédéterminée, dans lequel le support d'accoudoir (4) est réalisé comme élément accumulateur de force et crée une force de rappel pour la séquence de mouvement prédéterminée.
